# EUROPÄISCHE PATENTSCHRIFT

(11) **EP 1 161 611 B1**
(45) Veröffentlichungstag und Bekanntmachung des Hinweises auf die Patenterteilung: **23.04.2003**
(21) Anmeldenummer: 00912370.4
(22) Anmeldetag: 11.02.2000
(51) Int. Cl.: E06B 3/88

(54) **SPALTABDECKANORDNUNG**
DEVICE FOR COVERING A GAP
DISPOSITIF DESTINE A OBSTRUER UNE FENTE

(30) Priorität: 02.03.1999 DE 19908970
(43) Veröffentlichungstag der Anmeldung: 12.12.2001
(73) Patentinhaber: PHOENIX AKTIENGESELLSCHAFT, 21079 Hamburg (DE)
(72) Erfinder: DORNER, Andreas, D-21035 Hamburg (DE); GRAGE, Joachim, D-20251 Hamburg (DE); WILLIG, Uwe, D-22846 Norderstedt (DE)
(86) Internationale Anmeldenummer: DE0000411
(87) Internationale Veröffentlichungsnummer: WO00052292

(56) Entgegenhaltungen:
- DE-A- 4 314 884
- DE-U- 9 419 082
- US-A- 2 910 741
- US-A- 4 850 143
- US-A- 5 001 862

## Beschreibung

Die Erfindung betrifft eine Spaltabdeckanordnung, bestehend aus wenigstens
- zwei aneinanderstoßenden Bauteilen, die an ihren Stoßstellen durch einen Grundspalt, der zumeist größer als 0 mm ist, voneinander getrennt sind, wobei wiederum wenigstens ein Bauteil bewegbar ist, und zwar unter Bildung eines Spaltes, der gegenüber dem Grundspalt vergrößert ist, wobei ferner wenigstens ein flexibles und strangförmig verlaufendes Spaltabdeckprofil, das an den beiden Bauteilen befestigt ist, den Spalt abdeckt;
- wobei Insbesondere die Bauteile ein Türrahmen und/oder eine Wand sowie eine um einen Drehpunkt drehbar gelagerte Tür sind, und zwar unter Bildung eines vergrößerbaren Türspaltes, wobei wenigstens der dem Drehpunkt am weitesten entfernte Türspaltbereich mit einem flexiblen und strangförmig verlaufenden Spaltabdeckprofil abgedeckt ist; wobei ferner
- wenigstens ein Spaltabdeckprofil bzw. das dem Drehpunkt einer Tür am weitesten entfernte Spaltabdeckprofil unter Bezug auf den Grundspalt ein Profilkörper mit im wesentlichen schlauchförmiger Querschnittsgestalt ist, umfassend ein Stirnteil, zwei Seitenteile sowie zwei Haltefüße, wobei die beiden Seitenteile in ein Schlaufensystem übergehen, das sich in das Innere des Profilkörpers erstreckt, wobei wiederum das Schlaufensystem an der Austrittsstelle des Profilkörpers in die beiden Haltefüße übergeht, die jeweils mittels eines zusätzlichen Halteelementes an den Bauteilen befestigt sind (DE-U-94 19 0B2).

Nach der Patentschrift US-A-5 001 862 ist das Schlaufensystem bei einer im wesentlichen spiegelsymmetrischen Querschnittsgestalt derart gestaltet, daß die beiden Seitenteile jeweils in eine erste Schlaufe übergehen, die wiederum am Haltefuß bzw. am Halteelement vorbeilaufend sich in das Innere des Profilkörpers erstreckt und dann in eine zweite Schlaufe übergeht, die in entgegengesetzte Richtung zur ersten Schlaufe an der Innenseite des Stirnteiles vorbeilaufend in einen bogenförmigen Auslaufteil mündet, der schließlich an der Austrittsstelle des Profilkörpers in den Haltefuß mündet.

Bewegliche Spalten mit großen Spaltunterschieden offenbaren erhebliche Unfallrisiken. Besonders erwähnt werden müssen hier die Türspalten in Kindergärten, Schulen und überall dort, wo Kinder spielen. Hier kommt es immer wieder zu gefährlichen Quetschverletzungen. Aus diesem Grunde wurde bereits vorgeschlagen, derartige Türspalten mit Profilen, die einen zlehamonikaähnlichen Profilquerschnitt besitzen, abzudecken. Derartige Profile waren jedoch häufig bereits nach kurzer Nutzungsdauer verschlissen, da sie den zum Teil extremen Spaltsituationen nicht gewachsen waren. Das gleiche Problem trat auch bei dem Spaltabdeckprofil gemäß DE-U-94 19 082 and US-A-5 001 862 auf.

Die Aufgabe der Erfindung besteht nun darin, für eine gattungsgemäße Spaltabdeckanordnung ein Spaltabdeckprofil bereitzustellen, das bei den unterschiedlichsten Raum- und Spaltsituationen einen wirksamen Schutz, insbesondere Fingerschutz, gewährleistet, wobei mit der Profilgeometrie eine längere Haltbarkeit und geringere Rückstellkraft verbunden sein muß.

Gelöst wird diese Aufgabe gemäß Kennzeichen des Patentanspruches 1 durch eine Spaltabdeckanordnung, bei der
der Stirnteil des Spaltabdeckprofiles bei einer im wesentlichen spiegelsymmetrischen Querschnittsgestalt im Vergleich zum Schlaufensystem des Spaltabdeckprofiles eine Aufdickung aufweist, wobei innerhalb der Aufdickung wenigstens ein strangförmig verlaufender Hohlraum vorhanden ist.

Zweckmäßige Ausgestaltungen der erfindungsgemäßen Spaltabdeckanordnung sind in den Patentansprüchen 2 bis 14 genannt.

Die Erfindung wird nun anhand von Ausführungsbeispielen unter Bezugnahme auf schematische Zeichnungen erläutert. Es zeigen:
- Fig. 1: einen Profilquerschnitt des Spaltabdeckprofiles;
- Fig. 2: ein Ausführungsbeispiel einer Spaltabdeckanordnung im Eckbereich eines Rahmens bei geschlossener Tür;
- Fig. 3: ein weiteres Ausführungsbeispiel einer Spaltabdeckanordnung bei geschlossener Tür;
- Fig. 4: eine Spaltabdeckanordnung gemäß Fig. 3 bei geöffneter Tür;
- Fig. 5: einen Profilquerschnitt des Spaltabdeckprofiles im kritischen Bereich.

In Verbindung mit diesen Figuren gilt folgende Bezugsziffernliste:
- I: Spaltabdeckanordnung
- II: Spaltabdeckanordnung
- 1: Spaltabdeckprofil
- 2: Stirnteil
- 3: Hohlraum innerhalb des Stirnteiles
- 4: Seitenteil
- 5: Schlaufensystem
- 5': erste Schlaufe
- 5": zweite Schlaufe
- 5"': bogenförmiger Auslaufteil
- 6: Austrittsstelle
- 7: Haltefuß
- 8: flanschförmige Aufweitung
- 9: Vertiefung
- 10: Eckbereich von Rahmen und Wand
- 11: Türrahmen
- 12: Wand
- 13: Tür
- 14: Halteelement
- 15: Klemmleiste
- 16: Schraube
- 17: Spaltabdeckprofil
- 18: Türrahmen
- 19: Tür
- 20: Tür- bzw. Rahmenführung
- S₀: Türspalt / Grundspalt (bei geschlossener Tür)
- S₁: Türspalt (bei geöffneter Tür)
- A: Türspaltbereich
- B: Türspaltbereich
- D: Drehpunkt der Tür
- X: Profilmittelebene

Nach Fig. 1 ist das flexible Spaltabdeckprofil **1** ein Profilkörper mit im wesentlichen schlauchförmiger Querschnittsgestalt, umfassend ein Stirnteil **2**, zwei Seitenteile **4** sowie zwei Haltefüße **7**, wobei die beiden Seitenteile in ein Schlaufensystem **5** übergehen, das sich in das Innere des Profilkörpers erstreckt, wobei wiederum das Schlaufensystem an der Austrittsstelle **6** des Profilkörpers in die beiden Haltefüße übergeht. Das Schlaufensystem **5** ist dabei bei einer im wesentlichen spiegelsymmetrischen Querschnittsgestalt - bezogen auf die in Strangrichtung verlaufende Profilmittelebene **X** - derart gestaltet, daß die beiden Seitenteile **4** jeweils in eine erste Schlaufe **5'** übergehen, die wiederum am Haltefuß **7** vorbeilaufend sich in das Innere des Profilkörpers erstreckt und dann in eine zweite Schlaufe **5"** übergeht, die in entgegengesetzter Richtung zur ersten Schlaufe an der Innenseite des Stirnteiles **2** vorbeilaufend in einen bogenförmigen Auslaufteil **5'''** mündet, der schließlich an der Austrittsstelle **6** des Profilkörpers in den Haltefuß übergeht Durch die besondere Art dieser Schlaufenanordnung ist es möglich, auf relativ kleinem Raum relativ große Schlaufen zu bilden. Dadurch reduzieren sich die inneren Spannungen und die Rückstellkräfte, die ein Zurückschlagen der Tür verhindern (Fig. 4). Ferner weist der Stirnteil **2** bei einer im wesentlichen spiegelsymmetrischen Querschnittsgestaltebenfalls bezogen auf die Profilmittelebene **X** - im Vergleich zum Schlaufensystem eine Aufdickung auf, wobei innerhalb dieser Aufdickung ein strangförmig verlaufender Hohlraum **3** vorhanden ist. Die Haltefüße **7** besitzen zudem an ihren Enden eine flanschförmige Aufweitung **8**, und zwar jeweils unter Bildung einer strangförmig verlaufenden Vertiefung **9** für die Aufnahme eines Halteetementes, das in Verbindung mit der Fig. 2 noch näher beschrieben wird.

Das Spaltabdeckprofil **1** besteht aus einem elastomerem Werkstoff, insbesondere aus EPDM, aus einem thermoplastischen Elastomeren, hier Insbesondere aus TPE-V oder TPE-U, oder aus einem thermoplastischen Werkstoff, hier insbesondere aus PVC. Unter TPE-V fallen thermoplastische Olefine mit vemetzter Elastomerphase. Ein TPE-U ist dagegen ein Polyurethan-Block-Copolymer. Mit diesen Werkstoffen ist auch eine Farbgestaltung des Spaltabdeckprofiles möglich.

Bei besonderen Anwendungsfällen ist es von Vorteil, wenn das Spaltabdeckprofil **1** aus einem polymeren Werkstoff besteht, der schwerentflammbar, beständig gegenüber Ozon und UV sowie bei einem Einsatzbereich von -40°C bis 130°C dauerelastisch ist.

Das Spaltabdeckprofil **1** besteht zumeist in Form eines Extrudates aus einem einheitlichen Werkstoff. Auch ein Coextrudat, bei dem die Haltefüße **7** aus einem härteren Werkstoff bestehen als die übrigen Teile des Spaltabdeckprofiles, ist verwendbar.

Außerdem ist es von Vorteil, ein Spaltabdeckprofil **1** zu verwenden, das bereits bei der Herstellung durch Extrusion mit dem Schlaufensystem versehen ist.

Fig. 2 zeigt nun eine häufig anzutreffende Spaltabdeckanordnung **I**. Zwischen der geschlossenen Tür **13** und dem Rahmen **11**, der mit der Wand **12** einen Eckbereich **10** bildet, befindet sich der Türspalt **S**_{**0**} (Grundspalt). Das Spaltabdeckprofil **1**, das den dem Drehpunkt **D** am weitesten entfernte Türspaltbereich abdeckt, ist dabei an der Wand **12** einerseits und an der Tür **13** anderseits befestigt. Die Haltefüße **7** werden hier jeweils mittels eines Halteelementes **14** in Form von Klemmleisten **15** aus Metall, Kunststoff oder Holz unter Verwendung von Schrauben **16** oder mittels Klebung an den entsprechenden Bauteilen befestigt. Der insgesamt schlanke Profilaufbau und die relativ eng zusammenstehenden Haltefüße **7** begünstigen durch den geringen Platzbedarf eine einfache Montage in dem Eckbereich.

Der dem Drehpunkt **D** am nächsten liegende Türspaltbereich ist mit einem handelsüblichen Profilkörper **17** abgedeckt, der aus den gleichen Werkstoffen bestehen kann wie das Spaltabdeckprofil 1, und zwar unter Ausnutzung des gleichen Befestigungsprinzipes.

Fig. 3 zeigt nun eine weitere häufig anzutreffende Spaltabdeckanordnung **II** außerhalb des Eckbereiches eines Raumes. Zwischen der geschlossenen Tür **19** und dem Rahmen **18** befindet sich der Turspalt **S**_{**0**} (Grundspalt), der von beiden Seiten durch einen Profikörper abgedeckt ist Dabei ist auch hier das Spaltabdeckprofil **1** dem Drehpunkt **D** am weitesten entfernt. Bedingt durch die Tür- bzw. Rahmenführung **20** steht das Schlaufensystem **5** im Bereich der Austrittsöffnung **6** bereits nicht mehr in Kontakt zueinander, im Unterschied zu dem Ausführungsbeispiel gemäß Fig. 2.

Ausgehend von der gleichen Spaltabdeckanordnung **II** gemäß Fig. 3 zeigt Fig. 4 die Tür **19** im geöffneten Zustand, und zwar unter Bildung eines größer gewordenen Türspaltes **S**_{**1**}. Innerhalb des Türspaltbereiches A mit dem größten Spaltabstand wirkt nun das Schlaufensystem **5** des Spaltabdeckprofiles 1 optimal unter Anpassung an die Spaltsituation. Dabei hat sich die Profilgeometrie geändert, und zwar unter Bildung einer nun im wesentlichen wellenförmigen Querschnittsgestalt. Die spezielle Konstruktion der Stirnseite **2** mit dem integrierten Hohlraum **3**, die sich bei geöffneter Tür etwa in der Mitte des Türspaltes **S**_{**1**} befindet, erschwert ein Eindrücken in den Türspalt. Daraus resultiert ein erhöhter Klemmschutz. Da das Spaltabdeckprofil **1** bei horizontaler Belastung leicht verformbar ist, kann zudem ein Stauchen des Profils den Schließvorgang nicht behindern.

Da innerhalb des Türspaltbereiches **B** nicht die extreme Spaltsituation gegeben ist, kann man hier mit einem handelsüblichen Profilkörper **17** ohne Schlaufensystem auskommen. Bei extremen Spaltsituationen ist es allerdings vorteilhaft, auch innerhalb des Türspaltbereiches **B** das Spaltabdeckprofil **1** einzusetzen.

Fig. 5 zeigt nun die Profilgeometrie des Spaltabdeckprofiles **1** im kritischen Bereich bei einem Spalt **S**_{**1**} von etwa 2 bis 5 cm. Das Schlaufensystem **5** ist dabei so angeordnet, daß eine Wandverstärkung des Spaltabdeckprofiles eintritt. Die Wandverstärkung wird dadurch hervorgerufen, daß das Schlaufensystem hier eng am Seitenteil **4** (Fig. 1) anliegt. Die Gestalt des Stimteiles **2** mit seinem Hohlraum **3** kommt in diesem Zusammenhang besonders wirksam zum Tragen. Auf diese Weise wird ein zusätzlicher Klemmschutz im kritischen Spaltbereich erwirkt, da das Spaltabdeckprofil nicht in den Spalt eingedrückt wird.

Auch wenn der schwerpunktmäßige Einsatzzweck des Spaltabdeckprofiles **1** in der schützenden Überbrückung von Türspalten als Fingerschutz zu sehen ist, so ist dieses Konzept auch für technische Spaltabdeckungen, beispielsweise bei Rauchschutzklappen, Ladeluken sowie überall dort, wo Kältebrücken, Lichteinflüsse und Korrosion zu verhindern sind, umsetzbar.

## Patentansprüche

1. Spaltabdeckanordnung (I, II), bestehend aus wenigstens
- zwei aneinanderstoßenden Bauteilen, die an ihren Stoßstellen durch einen Grundspalt (S₀) voneinander getrennt sind, wobei wiederum wenigstens ein Bauteil bewegbar ist, und zwar unter Bildung eines Spaltes (S₁), der gegenüber dem Grundspalt (S₀) vergrößert ist, wobei ferner wenigstens ein flexibles und strangförmig verlaufendes Spaltabdeckprofil, das an den beiden Bauteilen befestigt ist, den Spalt (S₀, S₁,) abdeckt;
- wobei insbesondere die Bauteile ein Türrahmen (11, 18) und/oder eine Wand (12) sowie eine um einen Drehpunkt (D) drehbar gelagerte Tür (13, 19) sind, und zwar unter Bildung eines vergrößerbaren Türspaltes (S₀, S₁), wobei wenigstens der dem Drehpunkt (D) am weitesten entfernte Türspaltbereich (A) mit einem flexiblen und strangförmig verlaufenden Spaltabdeckprofil (1) abgedeckt ist; wobei ferner
- wenigstens ein Spaltabdeckprofil bzw. das dem Drehpunkt (D) einer Tür am weitesten.entfernte Spaltabdeckprofil (1) unter Bezug auf den Grundspalt (S₀) ein Profilkörper mit im wesentlichen schlauchförmiger Querschnittsgestalt ist, umfassend ein Stimteil (2), zwei Seitenteile (4) sowie zwei Haltefuße (7), wobei die beiden Seitenteile in ein Schlaufensystem (5) übergehen, das sich in das Innere des Profilkörpers erstreckt, wobei wiederum das Schlaufensystem an der Austrittsstelle (6) des Profilkörpers in die beiden Haltefüße übergeht, die jeweils mittels eines zusätzlichen Halteelementes (14) an den Bauteilen befestigt ist; wobei ferner
- das Schlaufensystem (5) bei einer im wesentlichen spiegelsymmetrischen Querschnittsgestalt - bezogen auf die in Strangrichtung verlaufende Profilmittelebene (X) - derart gestaltet ist, daß die beiden Seitenteile (4) jeweils in eine erste Schlaufe (5') übergehen, die wiederum am Haltefuß (7) bzw. am Halteelement (14) vorbeilaufend sich in das Innere des Profilkörpers erstreckt und dann in eine zweite Schlaufe (5") übergeht, die in entgegengesetzte Richtung zur ersten Schlaufe an der Innenseite des Stirnteiles (2) vorbeilaufend in einen bogenförmigen Auslaufteil (5''') mündet, der schließlich an der Austrittsstelle (6) des Profilkörpers in den Haltefuß übergeht;
**dadurch gekennzeichnet, daß**
- der Stirnteil (2) des Spaltabdeckprofiles (1) bei einer im wesentlichen spiegelsymmetrischen Querschnittsgestait - bezogen auf die in Strangrichtyng verlaufende Profilmittelebene (X) - im Vergleich zum Schlaufensystem (5) des Spaltabdeckprofiles eine Aufdickung aufweist, wobei innerhalb der Aufdickung wenigstens ein strangförmig verlaufender Hohlraum (3) vorhanden ist.

2. Spaltabdeckanordnung nach Anspruch 1, **dadurch gekennzeichnet, daß** das Spaltabdeckprofil (1) aus einem elastomeren Werkstoff, vorzugsweise aus einem Ethylen-Proplyen-Dien-Misch-Polymerisat (EPDM), besteht.

3. Spaltabdeckanordnung nach Anspruch 1, **dadurch gekennzeichnet, daß** das Spaltabdeckprofil (1) aus einem thermoplastischen Elastomeren (TPE), vorzugsweise aus einem TPE-V oder TPE-U, besteht

4. Spaltabdeckanordnung nach Anspruch 1, **dadurch gekennzeichnet, daß** das Spaltabdeckprofil (1) aus einem thermoplastischen Werkstoff, vorzugsweise aus Polyvinylchlorid (PVC), besteht,

5. Spaltabdeckanordnung nach einem der Ansprüche 1 bis 4, insbesondere in Verbindung mit Anspruch 2, **dadurch gekennzeichnet, daß** das Spaltabdeckprofil (1) aus einem polymeren Werkstoff besteht, der schwerentflammbar, beständig gegenüber Ozon und UV sowie bei einem Einsatzbereich von -40°C bis 130°C dauerelastisch ist.

6. Spaltabdeckanordnung nach einem der Ansprüche 1 bis 5, **dadurch gekennzeichnet, daß** Spaltabdeckprofil (1) in Form eines Extrudates aus einem einheitlichen Werkstoff besteht.

7. Spaltabdeckanordnung nach einem der Ansprüche 1 bis 5, **dadurch gekennzeichnet, daß** das Spaltabdeckprofil (1) ein Coextrudat ist, bei dem die Haltefüße (7) aus einem härteren Werkstoff bestehen als die übrigen Teile des Spaltabdeckprofiles.

8. Spaltabdeckanordnung nach einem der Ansprüche 1 bis 7, **dadurch gekennzeichnet, daß** ein Spaltabdeckprofil (1) verwendet wird, das bereits bei der Herstellung durch Extrusion mit dem Schlaufensystem (5) versehen ist.

9. Spaltabdeckanordnung nach einem der Ansprüche 1 bis 8, insbesondere in Verbindung mit Anspruch 6, **dadurch gekennzeichnet, daß** die Haltefüße (7) an ihren Enden eine flanschförmige Aufweitung (8) besitzen, und zwar jeweils unter Bildung einer strangförmig verlaufenden Vertiefung (9) für die Aufnahme eines Halteelementes (14).

10. Spaltabdeckanordnung nach einem der Ansprüche 1 bis 9, **dadurch gekennzeichnet, daß** die Haltefüße (7) mittels eines Halteelementes (14) in Form von Klemmleisten (15) aus Metall, Kunststoff oder Holz unter Verwendung von Schrauben (16) oder mittels Klebung an den Bauteilen befestigt sind.

11. Spaltabdeckanordnung nach einem der Ansprüche 1 bis 10, **dadurch gekennzeichnet, daß** ausschließlich der dem Drehpunkt (D) am weitesten entfernte Türspaltbereich (A) mit dem das Schlaufensystem (5) aufweisende Spaltabdeckprofil (1) abgedeckt ist, während die Abdeckung des dem Drehpunkt (D) am nächsten liegende Türspaltbereich (B) mittels eines Abdeckprofiles (17) ohne Schlaufensystem erfolgt.

12. Spaltabdeckanordnung nach Anspruch 11, **dadurch gekennzeichnet, daß** das Spaltabdeckprofil (17) ohne Schlaufensystem aus dem gleichen Werkstoff besteht wie das erfindungsgemäße Spaltabdeckprofil (1).

13. Spaltabdeckanordnung nach einem der Ansprüche 1 bis 10, **dadurch gekennzeichnet, daß** sowohl der dem Drehpunkt (D) am weitesten entfernte Türspaltbereich (B) als auch der dem Drehpunkt (D) am nächsten liegende Türspaltbereich (A) mit dem des Schlaufensystem (5) aufweisende Spaltabdeckprofil (1) abgedeckt sind.

14. Spaltabdeckanordnung nach einem der Ansprüche 1 bis 13, **dadurch gekennzeichnet, daß** das Schlaufensystem (5) im kritischen Bereich bei einem Spalt (S₁) von etwa 2 bis 5 cm so angeordnet ist, daß eine Wandverstärkung des Spaltabdeckprofiles (1) eintritt, wobei das Schlaufensystem eng am Seitenteil (4) anliegt.

## Claims

1. Gap covering arrangement (I, II), consisting of at least
- two abutting components which are separated from one another at their abutment locations by a basic gap (S₀), whereby again at least one component is movable, forming a gap (S₁) which is enlarged in relation to the basic gap (S₀), whereby further at least one flexible gap covering profile running in a line and secured to the two components covers the gap (S₀, S₁),
- whereby in particular the components are a door frame (11, 18) and/or a wall (12) and a door (13, 19) mounted pivotably about a pivot point (D), forming an enlargeable door gap (S₀, S₁), whereby at least the door gap area (A) furthest from the pivot point (D) is covered with a flexible gap covering profile (1) running in a line, whereby further
- at least one gap covering profile or the gap covering profile (1) furthest from the pivot point (D) of a door with reference to the basic gap (S₀) is a profile body with an essentially tubular cross-sectional shape, comprising a front part (2), two side parts (4) and two retaining feet (7), whereby the two side parts run into a loop system (5) which extends into the interior of the profile body, whereby again the loop system at the outlet location (6) of the profile body runs into the two retaining feet which are each secured to the components by means of an additional retaining element (14),
whereby further
- with an essentially mirror symmetrical cross-sectional shape - related to the profile median plane (X) running in the direction of the line - the loop system (5) is shaped such that the two side parts (4) each run into a first loop (5') which again extends into the interior of the profile body, running past the retaining foot (7) or the retaining element (14), and then runs into a second loop (5") which, running past the inside of the front part (2), passes in the opposite direction to the first loop into an arcuate exiting part (5"') which finally runs into the retaining foot at the outlet location (6) of the profile body,
**characterised in that** with an essentially mirror symmetrical cross-sectional state - related to the profile median plane (X) running in the direction of the line - the front part (2) of the gap covering profile (1) exhibits a thickening compared to the loop system (5) of the gap covering profile, whereby at least one cavity (3) running in a line is present inside the thickening.

2. Gap covering arrangement according to claim 1, **characterised in that** the gap covering profile (1) is made of an elastomer material, preferably of an ethylenepropylene-diene-mixed polymer (EPDM).

3. Gap covering arrangement according to claim 1, **characterised in that** the gap covering profile (1) is made of a thermoplastic elastomer (TPE), preferably of a TPE-V or TPE-U.

4. Gap covering arrangement according to claim 1, **characterised in that** the gap covering profile (1) is made of a thermoplastic material, preferably of polyvinylchloride (PVC).

5. Gap covering arrangement according to one of claims 1 to 4, in particular in conjunction with claim 2, **characterised in that** the gap covering profile (1) is made of a polymer material which is hardly inflammable, resistant to ozone and UV, and permanently elastic in a working range from -40°C to 130°C.

6. Gap covering arrangement according to one of claims 1 to 5, **characterised in that** the gap covering profile (1) in the form of an extrusion is made of a unified material.

7. Gap covering arrangement according to one of claims 1 to 5, **characterised in that** the gap covering profile (1) is a co-extrusion in which the retaining feet (7) are made of a harder material than the remaining parts of the gap covering profile.

8. Gap covering arrangement according to one of claims 1 to 7, **characterised in that** a gap covering profile (1) is used which is already provided with the loop system (5) when manufactured by extrusion.

9. Gap covering arrangement according to one of claims 1 to 8, in particular in conjunction with claim 6, **characterised in that** at their ends the retaining feet (7) have a flange-shaped widening (8), in each case forming a recess (9) running in a line for reception of a retaining element (14).

10. Gap covering arrangement according to one of claims 1 to 9, **characterised in that** the retaining feet (7) are secured to the components by means of a retaining element (14) in the form of clamping strips (15) made of metal, plastic or wood using screws (16) or by means of gluing.

11. Gap covering arrangement according to one of claims 1 to 10, **characterised in that** only the door gap area (A) furthest from the pivot point (D) is covered with the gap covering profile (1) according to the invention exhibiting the loop system (5), whereas the door gap area (B) lying closest to the pivot point (D) is covered by means of a covering profile (17) without a loop system.

12. Gap covering arrangement according to claim 11, **characterised in that** the gap covering profile (17) without a loop system is made of the same material as the gap covering profile (1) according to the invention.

13. Gap covering arrangement according to one of claims 1 to 10, **characterised in that** both the door gap area (B) furthest from the pivot point (D) and the door gap area (A) lying closest to the pivot point (D) are covered with the gap covering profile (1) according to the invention exhibiting the loop system (5).

14. Gap covering arrangement according to one of claims 1 to 13, **characterised in that** in the critical area with a gap (S₁) of approximately 2 to 5 cm, the loop system (5) is arranged so that a thickening of the wall of the gap covering profile (1) occurs, the loop system (5) resting snugly on the side part (4).

## Revendications

1. Dispositif destiné à recouvrir une fente (I, II) formée d'au moins
- deux composants se jointoyant l'un à l'autre, séparés l'un de l'autre à leurs points de jointoiement par une fente de base (S₀) de nouveau au moins un composant étant déplaçable et précisément en formant un interstice (S₁) agrandi par rapport à la fente de base (S₀) sachant qu'en outre au moins un profil de recouvrement de fente flexible s'étendant en forme de boudin fixé sur les deux composants recouvre la fente (S₀, S₁) ;
- où en particulier les composants sont un cadre de porte (11, 18) et/ou une paroi au mur (12) ainsi qu'une porte (13, 19) montée à rotation autour d'un centre de rotation (D) et précisément en formant une fente de porte (S₀, S₁) pouvant être agrandie, sachant qu'au moins la zone de fente ou de porte (A) éloignée au maximum du centre de rotation (D) est couverte par un profil de recouvrement de fente (1) flexible et s'étendant en forme de boudin ; où en outre
- au moins un profil de recouvrement de fente ou le profil de recouvrement de fente (1) éloigné au maximum du centre d'orientation (D) d'une porte, en se référant à un interstice de base (S₀) est un corps profilé ayant une forme de section transversale sensiblement en forme de tuyau, comprenant une partie frontale (2), deux parties latérales (4) ainsi que deux parties de maintien (7), les deux parties latérales se transformant en un système de boucle (5) s'étendant à l'intérieur du corps profilé, sachant que de nouveau le système de boucle se transforme au point de sortie (6) du corps profilé en les deux pieds de maintien qui sont chacun fixés sur les composants au moyen d'un élément de maintien (14) supplémentaire ; où en outre
- le système à boucle (5) dans le cas d'une forme de section transversale répondant sensiblement à une symétrie spéculaire - en se référant au plan médian de profil (X) s'étendant dans la direction de boudin - est conformé de manière que les deux parties latérales (4) se transforment chacune en une première boucle (5') qui à son tour se transforme en passant sur le pied de maintien (7) ou l'élément de maintien (14) s'étend à l'intérieur du corps profilé et se transforme ensuite en une deuxième boucle (5"), qui dans la direction opposée à la première boucle en passant sur la face intérieure de la partie frontale (2) débouche en une partie de sortie (5''') à forme arquée se transformant enfin au point de sortie (6) du corps profilé en le pied de maintien ;
**caractérisé en ce que**
- la partie frontale du profil de recouvrement de fente (1) pour une forme de section transversale répondant sensiblement à une symétrie spéculaire - en se référant au plan médian de profil (X) s'étendant dans la direction du boudin - présente un épaississement par rapport au système à boucle (6) du profil de recouvrement de fente, sachant qu'à l'intérieur de l'épaississement est prévu au moins un espace creux (3) s'étendant en forme de boudin.

2. Dispositif destiné à recouvrir une fente selon la revendication 1, **caractérisé en ce que** le profil de recouvrement de fente (1) est formé d'un matériau élastomère, de préférence d'un polymérisât mélangé éthylènepropylène-diène (EPDM).

3. Dispositif destiné à recouvrir une fente selon la revendication 1, **caractérisé en ce que** le profil de recouvrement de fente (1) est formé d'un élastomère (TPS) thermoplastique, de préférence d'un TPE-V ou TPE-U.

4. Dispositif destiné à recouvrir une fente selon la revendication 1, **caractérisé en ce que** le profil de recouvrement de fente (1) est formé d'un matériau thermoplastique, de préférence de polychlorure de vinyle (PVC).

5. Dispositif destiné à recouvrir une fente selon l'une des revendications 1 à 15, en particulier en liaison avec la revendication 2, **caractérisé en ce que** le profil de recouvrement de fente (1) est formé d'un matériau polymère difficilement inflammable, résistant à l'ozone et aux UV et doté d'une élasticité durable dans une plage d'utilisation de -40°C à 130°C.

6. Dispositif destiné à recouvrir une fente selon l'une des revendications 1 à 5, **caractérisé en ce que** le profil de recouvrement de fente (1) est réalisé à la forme d'un extrudât formé d'un matériau unitaire.

7. Dispositif destiné à recouvrir une fente selon l'une des revendications 1 à 5, **caractérisé en ce que** le profil de recouvrement de fente (1) est un co-extrudât pour lequel les pieds de maintien (7) sont formés d'un matériau plus dur que le reste des parties du profilé de recouvrement de fente.

8. Dispositif destiné à recouvrir une fente selon l'une des revendications 1 à 7, **caractérisé en ce qu'**est utilisé un profil de recouvrement de fente (1) déjà muni du système à boucle (5) au stade de la fabrication, par extrusion.

9. Dispositif destiné à recouvrir une fente selon l'une des revendications 1 à 8, en particulier en liaison avec la revendication 6, **caractérisé en ce que** les pieds de maintien (7) ont à leur extrémité un élargissement (8) en forme de bride, et précisément chaque fois en formant un creusement (9) s'étendant en forme de boudin, pour loger un élément de maintien (14).

10. Dispositif destiné à recouvrir une fente selon l'une des revendications 1 à 9, **caractérisé en ce que** les pieds de maintien (7) sont fixés sur les composants à l'aide d'un élément de maintien (14) ayant la forme de bandes ou de bornes de serrage (15) en métal, matière synthétique ou en bois en utilisant des vis (16) ou par collage.

11. Dispositif destiné à recouvrir une fente selon l'une des revendications 1 à 10, **caractérisé en ce qu'**exclusivement la zone de fente de porte (A) éloignée au maximum du centre de rotation (D) est couverte par le profil de recouvrement de fente (1) présentant le système à boucle (5) tandis que le recouvrement de la zone de fente de porte (B) le plus proche du centre de rotation (D) se fait au moyen d'un profil de recouvrement (17) sans système à boucle (5).

12. Dispositif destiné à recouvrir une fente selon la revendication 11, **caractérisé en ce** le profil de recouvrement de fente (17) n'ayant pas de système à boucle est formé du même matériau que le profil de recouvrement de fente (1) selon l'invention.

13. Dispositif destiné à recouvrir une fente selon l'une des revendications 1 à 10, **caractérisé en ce** tant la zone d'intervalle de porte (B) la plus éloignée du centre de rotation (D) qu'également la zone de fente de porte (A) située le plus près du centre de rotation (D) sont couvertes par le profil de recouvrement de fente (1) présentant le système à boucle (5).

14. Dispositif destiné à recouvrir une fente selon l'une des revendications 1 à 13, **caractérisé en ce que** le système à boucle (5) est disposé dans la zone critique à une fente (S₁) d'environ 2 à 5 cm, de manière à ce qu'un renforcement de paroi du profil de recouvrement de fente (1) se produise, le système à boucle appuyant étroitement sur la partie latérale (4).
